# EUROPÄISCHE PATENTANMELDUNG

(11) **EP 4 589 218 A1**
(43) Veröffentlichungstag der Anmeldung: **23.07.2025**
(21) Anmeldenummer: 25152226.4
(22) Anmeldetag: 16.01.2025
(51) Int. Cl.: F25B 30/02

(54) **LUFT-WASSER-WÄRMEPUMPEN-BAUREIHE MIT LAMELLENROHR-WÄRMEÜBERTRAGER**

(30) Priorität: 17.01.2024 DE 102024101233
(71) Anmelder: Stiebel Eltron GmbH & Co. KG, 37603 Holzminden (DE)
(72) Erfinder: Schröder, Nikolas, 32839 Steinheim (DE); Holtdirk, Marius, 59556 Lippstadt (DE); Penner, Christian, 33175 Bad Lippspringe (DE)

(57) **Zusammenfassung**

Die Erfindung betrifft eine Luft-Wasser-Wärmepumpen-Baureihe, umfassend mehrere entsprechend ihrer Energieeffizienz und/oder Schallemission klassifizierte Produktklassen, jeweils enthaltend Luft-Wasser-Wärmepumpen einer abgestuften Gehäusegröße und einer abgestuften Nennheizleistung, wobei eine erste Luft-Wasser-Wärmepumpe mit einer ersten der abgestuften Gehäusegrößen und einem ersten Wärmeübertrager einer ersten Wärmeübertragergröße in einer ersten der Produktklassen eine erste Nennheizleistung erbringt und die erste Wärmepumpe mit der ersten Gehäusegröße und dem ersten Wärmeübertrager in einer zweiten der Produktklassen eine von der ersten Nennheizleistung verschiedene zweite Nennheizleistung erbringt, wobei die erste Wärmepumpe in der ersten und der zweiten Produktklasse jeweils einen Wärmeübertrager mit gleicher Abmessung aufweist.

## Beschreibung

Die Erfindung betrifft eine Luft-Wasser-Wärmepumpen-Baureihe, umfassend mehrere entsprechend ihrer Energieeffizienz klassifizierte Produktklassen, jeweils enthaltend Luft-Wasser-Wärmepumpen einer abgestuften Gehäusegröße und einer abgestuften Nennheizleistung.

Eine Luft-Wasser-Wärmepumpe stellt eine umweltfreundliche und effiziente Lösung zur Gewinnung von Wärme aus der Außenluft dar. Sie nimmt Wärme aus der Umgebungsluft auf und hebt sie unter Verwendung eines Kältemittelkreises auf eine höhere Temperatur. Die der Umgebungsluft entzogene Wärme wird dann sowohl zum Heizen als auch zur Warmwasserbereitung zur Verfügung gestellt. Eine Luft-Wasser-Wärmepumpe arbeitet selbst bei niedrigen Außentemperaturen effizient und reduziert den Energieverbrauch und die CO₂-Emissionen im Vergleich zu herkömmlichen Heizsystemen und ist beispielsweise in der Lage, aus der Umgebungsluft nachhaltig Wärme zu gewinnen, die ohne Weiteres den Heizungs- und Warmwasserbedarf eines Einfamilienhauses zu decken vermag.

Die Luft-Wasser-Wärmepumpe saugt über einen integrierten Ventilator Außenluft an. Dabei wird die vorhandene Wärme aus der Luft über einen Verdampfer an ein Kältemittel übergeben. Ein Verdichter komprimiert das Kältemittel und hebt dieses dadurch auf ein höheres Temperaturniveau. Dieses dann auf einem höheren Temperaturniveau befindliche Kältemittel gibt Wärmeenergie am Verflüssiger in das Heizungswasser des Heizkreislaufs eines Hauses eingespeist und erwärmt dieses. Luft-Wasser-Wärmepumpen verwenden Kältemittel, die für den Anwendungsbereich auch bei kalten Außentemperaturen eine hohe Effizienz zeigen. Beispielsweise hat sich R290 (Propan) als geeignetes Kältemittel herausgestellt..

Die Funktionsweise einer Luft-Wasser-Wärmepumpe besteht hauptsächlich darin, zu heizen bzw. Warmwasser bereitzustellen. Sie können jedoch mit einer Kreisumkehr ausgestattet und damit zur Raumkühlung eingesetzt werden. Dabei wird das Funktionsprinzip der aktiven Kühlung angewendet, indem die Wärmeenergie aus dem Inneren aufgenommen und mittels des Kältemittelkreises an die Umgebung abgegeben wird.

Es herrscht der Wunsch, weniger umweltgünstige Heizanlagen, wie solche, die auf Öl und Gas basieren, durch umweltgünstigere Heizanlagen zu ersetzen. Da sich die herkömmlichen Heizanlagen in großer Zahl im Einsatz befinden, ist die einschlägige Industrie gefordert eine entsprechend große Anzahl umweltverträglicher Luft-Wasser-Wärmepumpen zu einem Erstehungspreis zu produzieren, der das Budget von Haushalten unter Berücksichtigung staatlicher Fördermittel nicht überfordert.

Die Industrie ist also gefordert, qualitativ hochwertige Luft-Wasser-Wärmepumpen mit den vorstehend genannten erforderlichen Bestandteilen zu für Abnehmer erträgliche Kosten bereitzustellen. Eine entscheidende Rolle spielt dabei die Gestaltung der Luft-Wasser-Wärmepumpen-Baureihen. Bislang wurden kleinere Baureihen umgesetzt und in der Klasseneinordnung nicht unterschieden. Damit ist insbesondere ein hoher Entwicklungsaufwand verbunden, was die Kosten der Luft-Wasser-Wärmepumpen erhöht. Das führt dazu, dass Luft-Wasser-Wärmepumpen mit wenig spezifischer Nennheizleistung eingesetzt werden, da nur eine geringe Zahl unterschiedlicher Nennheizleistungen verfügbar ist. Dies wiederum resultiert darin, dass im Zweifel überdimensionierte Wärmepumpen zum Einsatz kommen, da die benötigte Heizleistung deutlich unterhalb der bereitgestellten Nennheizleistung ist, wenn keine "passendere" Wärmepumpe mit einer zu dem Wärmebedarf passenden Nennheizleistung zur Verfügung steht. Dies erhöht die Kosten für die Nutzer der Wärmepumpe.

Die Leistungsvariation wurde bislang lediglich auf kleine Bereiche begrenzt. Entsprechend war eine Vielzahl an unterschiedlichen Wärmepumpen mit individuellem Entwicklungsaufwand für unterschiedliche Leistungs- bzw. Effizienzanforderungen notwendig.

Nachteilig am Stand der Technik ist, dass das Kosteneinspar-Potential von vereinheitlichten Baureihen der Luft-Wasser-Wärmepumpen nicht ausgeschöpft ist.

Bei der Entwicklung einer neuen Luft-Wasser-Wärmepumpenbaureihe mit R290 als Kältemittel wurde erkannt, dass mit steigenden Stückzahlen, das Preisdruck auf die Geräte immer weiter steigen wird. Um diesem entgegenzuwirken, besteht ein Bedarf an einer Vereinheitlichung der Geräte über das komplette Leistungs-, Energieeffizienz-, Schall- und Kostenspektrum.

Eine Aufgabe der Erfindung besteht deshalb darin, eine fertigungsoptimierte, einfache, kostengünstige und sehr breit aufgestellte Wärmepumpen-Baureihe zu schaffen.

Diese Aufgabe wird durch den Gegenstand des Anspruchs 1 gelöst. Die rückbezogenen Ansprüche betreffen zweckmäßige und erfinderische Weiterbildungen dieser Erfindung.

Die Erfindung schafft demnach eine Luft-Wasser-Wärmepumpen-Baureihe, umfassend mehrere entsprechend ihrer Energieeffizienz und/oder Schallemission klassifizierte Produktklassen, jeweils enthaltend Luft-Wasser-Wärmepumpen einer abgestuften Gehäusegröße und einer abgestuften Nennheizleistung, wobei eine erste Luft-Wasser-Wärmepumpe mit einer ersten der abgestuften Gehäusegrößen und einem ersten Wärmeübertrager einer ersten Wärmeübertragergröße in einer ersten der Produktklassen eine erste Nennheizleistung erbringt und die erste Wärmepumpe mit der ersten Gehäusegröße und dem ersten Wärmeübertrager in einer zweiten der Produktklassen eine von der ersten Nennheizleistung verschiedene zweite Nennheizleistung erbringt, wobei die erste Wärmepumpe in der ersten und der zweiten Produktklasse jeweils einen Luft-Kältemittel-Wärmeübertrager mit gleicher Abmessung aufweist.

Vorteilhafte Weiterbildungen der Erfindung gemäß dem ersten Aspekt sehen vor:
- Die Lamellenrohr-Wärmeübertrager in den Gehäusen derselben Wärmepumpen-Gehäusegröße weisen von Produktklassen geringerer Energieeffizienz zu Produktklassen größerer Energieeffizienz geringere kältemittelseitige Druckverluste der Lamellenrohr-Kapillaren auf als in den Gehäusen derselben Wärmepumpen-Gehäusegröße von Produktklassen größerer Energieeffizienz.
- Die Lamellenrohr-Wärmeübertrager innerhalb einer Produktklasse derselben Energieeffizienz in Gehäusen kleinerer Bauform weisen geringere kältemittelseitige Druckverluste der Lamellenrohr-Kapillaren auf als in Gehäusen größerer Bauform, wobei der kältemittelseitige Druckverlust zwischen zwei benachbarten Gehäusegrößen alternativ gleich groß sein kann.
- Die Höhenabmessung des jeweiligen Wärmeübertragers innerhalb einer Produktklasse ist mit zunehmender Heizleistung größer.
- Die Anzahl von Rohrreihen des jeweiligen Wärmeübertragers innerhalb einer Produktklasse ist mit zunehmender Heizleistung größer.
- Die Komplexität der Verteilungen des jeweiligen Wärmeübertragers innerhalb einer Produktklasse ist mit zunehmender Heizleistung größer.
- Der Durchmesser des Sammelrohrs des jeweiligen Wärmeübertragers ist innerhalb einer Produktklasse mit zunehmender Heizleistung größer.
- Für alle Lamellenrohr-Wärmeübertrager ist derselbe Lamellentyp, gewellt und hydrophil beschichtet verwendet.
- Für alle Lamellenrohr-Wärmeübertrager ist die gleiche Art des Verteilers verwendet, der sich je nach Position der Stufen des Heizleistungsspektrums in folgenden Punkten unterscheidet: Anzahl der Verteilungen, Durchmesser der Einspritzleitung, Querschnittsfläche der Verteilerdüse (Summe der Innenquerschnitte der Kapillaren), und wobei der Durchmesser der Kapillaren für alle Varianten gleich ist, die Kapillaren sich jedoch in ihrer Länge unterscheiden.
- Die Produktklassen unterscheiden sich voneinander durch die Schallemission der Luft-Wasser-Wärmepumpen, wobei die Wärmepumpen einer Produktklasse höherer Energieeffizienz eine geringere Schallemission aufweist als eine Produktklasse niedrigerer Energieeffizienz.
- Jede Produktklasse weist dieselbe Anzahl von Heizleistungsspektrum- und Gehäusegrößen-Stufen auf. Alternativ weisen die Produktklassen unterschiedlich viele Heizleistungsspektrum- und Gehäusegrößen-Stufen auf, wobei Produktklassen niedrigerer Energieeffizienz mehr Nennheizleistungs- und Gehäusegrößen-Stufen aufweisen als die Produktklassen höherer Energieeffizienz.

Anhand des in den Zeichnungsfiguren dargestellten Ausführungsbeispiels ist die Erfindung mit weiteren Einzelheiten erläutert. Es zeigen:
- Fig. 1: in Diagrammform eine erfindungsgemäß ausgestaltete Luft-Wasser-Wärmepumpen-Baureihe, umfassend mehrere entsprechend ihrer Energieeffizienz klassifizierte Produktklassen, jeweils enthaltend Luft-Wasser-Wärmepumpen einer abgestuften Gehäusegröße und einer abgestuften Nennheizleistung,
- Fig. 2: in Diagrammform die Luft-Wasser-Wärmepumpen-Baureihe von Fig. 1, in der technische Größen der Wärmepumpen in die diese bezeichnende Darstellungen eingetragen sind, und
- Fig. 3: in Diagrammform die Luft-Wasser-Wärmepumpen-Baureihe von Fig. 1, in der weitere technische Größen der Wärmepumpen in die diese bezeichnende Darstellungen eingetragen sind.

Identische und baugleiche Teile sind mit identischen Bezugsziffern versehen. Die Figuren können teilweise vereinfachte oder schematische Darstellungen enthalten. Verschiedene Ansichten gleicher Teile können unterschiedlich skaliert sein.

Die Figur 1 zeigt beispielhaft schematisch in Diagrammform eine erfindungsgemäß ausgestaltete Luft-Wasser-Wärmepumpen-Baureihe. Im Diagramm ist auf der x-Achse die Heizleistung der Wärmepumpen aufgetragen und auf der y-Achse sind drei nach Energieeffizienz der Wärmepumpen klassifizierten Produktklassen aufgetragen.

Die in der Figur gezeigte Luft-Wasser-Wärmepumpen-Baureihe umfasst drei entsprechend der Energieeffizienz und/oder Schallemission der Wärmepumpen klassifizierte Produktklassen "Trend", "Plus" und "Premium". Die Produktklasse "Trend" zeichnet sich dadurch aus, dass sie die Luft-Wasser-Wärmepumpen der Baureihe mit der geringsten Energieeffizienz und gleichzeitig oder alternativ mit der höchsten Schallemission enthält. Die Produktklasse "Premium" zeichnet sich dadurch aus, dass sie die Luft-Wasser-Wärmepumpen der Baureihe mit der höchsten Energieeffizienz und alternativ oder gleichzeitig mit der geringsten Schallemission enthält. Die Produktklasse "Plus" zeichnet sich dadurch aus, dass sie die Luft-Wasser-Wärmepumpen der Baureihe mit einer Energieeffizienz enthält, die zwischen der Energieeffizienz und/oder der Schallemission der Produktklassen "Trend" und "Premium" angesiedelt ist. Natürlich sind die Bezeichnungen der drei Produktklassen nur beispielhaft zu verstehen und in anderen Fällen sind auch mehr als drei Produktklassen vorstellbar.

Jede Produktklasse enthält eine Anzahl von Luft-Wasser-Wärmepumpen mit einem abgestuften Heizleistungsspektrum und abgestuften Gehäusegrößen 1 bis 7, wobei 1 das größte und 7 das kleinste Gehäuse bezeichnet.

Die Produktklasse "Trend" umfasst Gehäuse sämtlicher Gehäusegrößen 1 bis 7. Die Produktklasse "Plus" umfasst Gehäuse der Gehäusegrößen 1 bis 6, und die Produktklasse "Premium" umfasst Gehäuse der Gehäusegrößen 1 bis 5. Es gibt also in der Produktklasse "Trend" eine größere Anzahl unterschiedlicher Wärmepumpen als in den anderen Produktklassen. In anderen Ausführungen kann aber auch die Anzahl der Wärmepumpen in jeder Produktklasse der Baureihe gleich sein.

Nicht jede Gehäusegröße ist demnach notwendigerweise in sämtlichen der Produktklassen enthalten. Wenn jedoch eine Wärmepumpe einer bestimmten Gehäusegröße in mehreren Produktklassen enthalten ist, dann ist die Nennheizleistung dieser Wärmepumpe einer bestimmten Gehäusegröße zwischen den mehreren Produktklassen unterschiedlich. Das Prinzip ist immer gleichbleibend, dass die Nennheizleistung bei gleichbleibender Gehäusegröße von Trend über Plus zu Premium abnimmt.

Damit können mit einer einzigen Gehäusegröße mehrere Wärmepumpen mit unterschiedlichen Nennheizleistungen realisiert werden. Die unterschiedlichen Nennheizleistungen ermöglichen die Produktdiversifizierung bei gleichzeitig möglicher Wiederverwendung vieler Komponenten, insbesondere der Gehäuse. Insbesondere kann eine relative Absenkung der Nennheizleistung mit einer Erhöhung der Effizienz (COP) der Wärmepumpe und einer Verringerung der Schallemission einhergehen. Somit weisen die Wärmepumpen der beispielhaften Produktklasse Premium eine höhere Effizienz (COP) und einen geringeren Schallemissionswert auf, als Wärmepumpen gleicher Gehäusegröße der Produktklassen Plus und Trend.

Jeder Wärmeübertrager in derselben Stufenposition, also mit der selben Gehäusegröße, der jeweiligen Produktklasse erbringt bezogen auf die Energieeffizienz dieser Produktklasse eine unterschiedliche Nennheizleistung der Wärmepumpe.

Die Schallemission der drei Produktklassen ist dabei so gestaffelt, dass in der Produktklasse "Trend" die Schallemission am höchsten und in der Produktklasse "Premium" am geringsten ist.

Die Wärmepumpen der Produktklasse "Trend" schaffen es also, relativ zu den beiden anderen Produktklassen mehr Heizleistung zu erzeugen, dafür muss aber im Verhältnis zu den anderen beiden Produktklassen "Plus" und "Premium" aufgrund eines etwas geringeren Wirkungsgrades mehr elektrische Energie für die erzielbare Heizleistung aufgewendet werden. Dazu kommt eine vergleichsweise hohe Schallemission der Wärmepumpen der Produktklasse "Trend". Mit anderen Worten sind die Wärmepumpen der Produktklasse "Trend" durch einen vergleichsweise hohen Stromverbrauch bei niedrigerem Anschaffungspreis, durch höhere Heizkosten und eine höhere Schallemission gekennzeichnet.

Bei den Wärmeübertragern handelt es sich vorliegend um solche vom Lamellenrohrtyp. Mit dem Lamellenrohr-Wärmeübertrager können die Anforderungen an die Baureihe für eine im Freien aufgestellte Luft-Wasser Wärmepumpe mit dem Kältemittel R290 umgesetzt werden und mit seiner jeweiligen Ausführung können die nach Energieeffizienz klassifizierten Produktklassen mit ihren Luft-Wasser-Wärmepumpen abgestufter Nennheizleistung wie nachfolgend ausgeführt realisiert werden. Für alle Lamellenrohr-Wärmeübertrager kann derselbe Lamellentyp (gewellt und hydrophil beschichtet) zum Einsatz.

In Fig. 2 sind in die jeweiligen Wärmepumpen die Parameter eingetragen, mit denen die Energieeffizienz und die Heizleistung vorgegeben werden. Insbesondere sind je Wärmepumpe die Abmessungen des Wärmeübertragers, die Rohrreihen, die Verteilungen, die Druckverluste der Kapilaren und die Sammelrohrdurchmesser beispielhaft angegeben.

### Größe der Wärmeübertrager

Die Größe des Wärmetauschers ist im Wesentlichen ausschlaggebend für die Effizienz der Wärmepumpe, wobei mit steigender Größe des Wärmtauschers auch die Effizienz der Wärmepumpe gesteigert wird.

Hierbei ist das Ziel, möglichst wenige unterschiedliche Wärmeübertrager vorzusehen, um die Zahl der zwischen mehreren Wärmepumpen wiederverwendbaren Komponenten zu erhöhen. Deshalb wird vorzugsweise die Breite der Wärmeübertrager möglichst gleich gehalten. Die Wärmeübertrager der Wärmepumpengrößen 1, 2, 3, 4 und 5 haben in diesem Beispiel alle eine Breite von beispielsweise 800 mm. Vorzugsweise haben auch die Wärmepumpengrößen 1, 2, 3, 4 und 5 sämtlich die gleiche Grundfläche und unterscheiden sich voneinander ausschließlich in der Höhe. Die Wärmeübertrager der Wärmepumpengröße 6 und 7 weisen eine geringere Breite von beispielsweise 550 mm auf, insbesondere aufgrund von Gerätegröße und Kostenanforderungen. Die Breite wird reduziert, da der als Verdampfer betriebene Wärmeübertrager möglichst quadratisch bleiben soll um ausreichend Platz für den Lüfter vorzusehen. Die Höhe der Wärmeübertrager hingegen variiert in Abhängigkeit der Heizleistung, wobei eine höhere Heizleistung mit einer größeren Höhe der Wärmeübertrager einhergeht:
Die Höhen der Wärmeübertrager werden entsprechend der Gehäusegrößen von 1 bis 7 geringer.

Die Baureihe wird dabei in 3 Klassen (Premium, Plus, Trend) unterteilt.

Die gesamte Baureihe besteht in diesem Beispiel aus 7 verschieden Verdampfern, welche entsprechend in den jeweiligen Geräteklassen genutzt werden. Je ein Verdampfer ist hierbei einer passenden Gehäusegröße zugeordnet.

Dabei steigt die Verdampfergröße mit steigenden Anforderungen an. Das heißt, dass für ein Trend Gerät viel Heizleistung bei vorhandener Verdampfergröße genutzt wird. Bei Plus ist dieses Verhältnis schon kleiner und bei Premium verringert sich dieses nochmals, sodass für die Premium Geräte einen relativ großen Verdampfer für die Heizleistung besitzen.

Da die Größe des Verdampfers im Wesentlichen ausschlaggebend für die Effizenz der Wärmepumpe ist, wird mit der steigenden Verdampfergröße auch die Effizienz der Wärmepumpe gesteigert und somit der erste Schritt der Unterscheidung der Klassen (die Effizienz) umgesetzt.

Ein zusätzlicher Punkt für die Effizienz ist die Reduzierung des kältemittelseitigen Druckverlustes mit steigender Verdampfergröße bei gleicher Größe, wodurch ebenfalls die Verdampfungstemperatur verbessert wird.

Neben dem kältemittelseitigen Druckverlust wird auch durch den größeren Verdampfer (hier größere Stirnfläche) der Druckverlust auf der Luftseite bei gleiche Volumenstrom reduziert. Hierdurch reduziert sich die Lüfterleistung bei gleichen Volumenstrom.

Oder es kann bei gleicher Lüfterleistung ein größerer Volumenstrom erreicht werden, welches zur Verbesserung der Effizienz führt.

Alternativ kann bei gleicher Verdampfungstemperatur der Luftvolumenstrom reduziert werden, sodass der Schallpegel der Wärmepumpe reduziert wird.

Ein weiterer Punkt ist die durch den größeren Verdampfer resultierende größere Alu Lamellenfläche des Wärmeübertragers, wodurch im Verdampferbetrieb die Zeit bis zu einer nötigen Abtauung verlängert wird. Dies für ebenfalls zu einer Effizienzsteigerung der Wärmepumpe.

Durch diese Effekte kann durch den Ansatz der verschiedenen Verdampfergrößen bei gleicher Leistung die verschiedenen Anforderungen der 3 Geräteklassen an Schall, Effizienz, Heizleistung und Kosten erfüllt werden.

### Rohrreihen der Wärmeübertrager

Die Anzahl der Rohrreihen der Wärmeübertrager sowohl in der Tiefe wie in der Breite ist ebenfalls ausschlaggebend für die Effizienz der Wärmepumpe, wobei mit steigender Anzahl der Rohrreihen die Effizienz der Wärmepumpe gesteigert wird.

Die Wärmeübertrager der Wärmepumpengrößen 1, 2, 3, 4,und 5 besitzen in der Tiefe vier Rohrreihen. Der Wärmeübertrager der Wärmepumpengröße 6 besitzt in der Tiefe drei Rohrreihen.

### Verteiler der Wärmeübertrager

Für alle Wärmeübertrager wird die gleiche Art eines Verteilers verwendet, welcher sich jedoch in folgenden Punkten unterscheidet, die für die Effizienz der Wärmepumpe ebenfalls ausschlaggebend sind: die Anzahl der Verteilungen, der Durchmesser der Einspritzleitung, die Querschnittsfläche der Verteilerdüse (Summe der Innenquerschnitte der Kapillaren). Der Durchmesser der Kapillaren ist für alle Varianten gleich, sie unterscheiden sich nur in ihrer Länge.

### Verstrickung der Wärmeübertrager

Die Wärmeübertrager der Wärmepumpengrößen 1, 2, 3, 4 und 5 weisen dieselbe Verstrickung auf, die mit der steigenden Höhe zunimmt bzw. komplexer wird. Optional kann in den weiteren Wärmeübertragern der Wärmepumpengrößen 6 und 7 eine abweichende Verstrickung oder auch dieselbe Verstrickung zum Einsatz kommen.

### Reduzierung des kältemittelseitigen Druckverlustes der Wärmeübertrager

Eine zusätzliche Möglichkeit, die Energieeffizienz zu erhöhen, besteht in der Reduzierung des kältemittelseitigen Druckverlustes mit steigender Größe des Wärmetauschers, wodurch außerdem die Verdampfungstemperatur (optimiert) verbessert wird.

Neben dem kältemittelseitigen Druckverlust wird auch durch den größeren Wärmeübertrager aufgrund seiner größeren Stirnfläche der Druckverlust auf der Luftzufuhrseite bei gleichem Volumenstrom reduziert. Hierdurch reduziert sich die Lüfterleistung des Wärmetauschers bei gleichem Volumenstrom. Alternativ kann bei gleicher Lüfterleistung ein größerer Volumenstrom erreicht werden, was zur Verbesserung der Energieeffizienz führt. Weiterhin alternativ kann bei gleicher Verdampfungstemperatur der Luftvolumenstrom reduziert werden, sodass die Schallemission der Wärmepumpe reduziert wird.

Die kältemittelseitigen Druckverluste sind beispielhaft in Fig. 2 gezeigt. Der Wärmeübertrager im Gehäuse der Größe 1 weist in der Produktklasse "Premium", einen kältemittelseitigen Druckverlust von beispielhaft 2,19 bar, in der Produktklasse "Plus" einen kältemittelseitigen Druckverlust von beispielhaft 2,76 bar und in der Produktklasse "Trend" einen kältemittelseitigen Druckverlust von beispielhaft 3,90 bar auf.

Der Wärmeübertrager im Gehäuse der Größe 2 weist in der Produktklasse "Premium", einen kältemittelseitigen Druckverlust von beispielhaft 1,75 bar, in der Produktklasse "Plus" einen kältemittelseitigen Druckverlust von beispielhaft 2,95 bar und in der Produktklasse "Trend" einen kältemittelseitigen Druckverlust von beispielhaft 3,170 bar auf.

Der Wärmeübertrager im Gehäuse der Größe 3 weist in der Produktklasse "Premium", einen kältemittelseitigen Druckverlust von beispielhaft 1,33 bar, in der Produktklasse "Plus einen kältemittelseitigen Druckverlust von beispielhaft 2,016 bar und in der Produktklasse "Trend" einen kältemittelseitigen Druckverlust von beispielhaft 3,01 bar auf, und so weiter.

In Fig. 3 sind unterschiedliche Saugleitungsdurchmesser ND und unterschiedliche Größen der Einspritzleitungen für die Wärmepumpe von Fig. 1 und Fig. 2 gezeigt.

Der Wärmeübertrager im Gehäuse der Größe 1 weist in den Produktklassen "Premium", "Plus" und "Trend" jeweils folgende Verteilerparameter auf: ND: 28 x 1, Größe der Einspritzleitung: 16 x 1. Der Wärmeübertrager im Gehäuse der Größe 2 weist in der Produktklassen "Premium", "Plus" und "Trend" sowie in den Gehäusen der Größe 3 in den Produktklassen "Plus" und "Trend" jeweils folgende Verteilerparameter auf: ND: 22 x 1, Größe der Einspritzleitung: 16 x 1. Der Wärmeübertrager im Gehäuse der Größen 7 und 4 weist in den Produktklassen "Plus" und "Trend" jeweils folgende Verteilerparameter auf: ND: 18 x 1, Größe der Einspritzleitung: 12 x 1. Der Wärmeübertrager im Gehäuse der Größen 3 und 7 weist in der Produktklasse "Premium" jeweils folgende Verteilerparameter auf: ND: 22 x 1, Größe der Einspritzleitung: 16 x 1. Der Wärmeübertrager im Gehäuse der Größe 5 weist in den Produktklassen "Plus" und "Trend" jeweils folgende Verteilerparameter auf: ND: 16 x 1, Größe der Einspritzleitung: 12 x 1. Der Wärmeübertrager im Gehäuse der Größe 4 weist in der Produktklasse "Premium" folgende Verteilerparameter auf: ND: 12 x 1, Größe der Einspritzleitung: 18 x 1. Der Wärmeübertrager im Gehäuse der Größe 6 weist in der Produktklasse "Trend" folgende Verteilerparameter auf: ND: 12 x 0,5, Größe der Einspritzleitung: 12 x 1.

## Patentansprüche

1. Luft-Wasser-Wärmepumpen-Baureihe, umfassend mehrere entsprechend ihrer Energieeffizienz und/oder Schallemission klassifizierte Produktklassen, jeweils enthaltend Luft-Wasser-Wärmepumpen einer abgestuften Gehäusegröße und einer abgestuften Nennheizleistung, **dadurch gekennzeichnet, dass**
eine erste Luft-Wasser-Wärmepumpe mit einer ersten der abgestuften Gehäusegrößen und einem ersten Wärmeübertrager, insbesondere einen Luft-Kältemittel-Wärmeübertrager, einer ersten Wärmeübertragergröße in einer ersten der Produktklassen eine erste Nennheizleistung erbringt und
die erste Wärmepumpe mit der ersten Gehäusegröße und dem ersten Wärmeübertrager in einer zweiten der Produktklassen eine von der ersten Nennheizleistung verschiedene zweite Nennheizleistung erbringt,
wobei die erste Wärmepumpe in der ersten und der zweiten Produktklasse jeweils einen Wärmeübertrager mit gleicher Abmessung aufweist.

2. Baureihe nach Anspruch 1, wobei
der Luft-Kältemittel-Wärmeübertrager der ersten Wärmepumpe in der ersten und der zweiten Produktklasse als Lamellenrohr-Wärmeübertrager mit identischer Höhenabmessung, mit identischer Anzahl von Rohrreihen, mit identischen Verteilungen, mit identischer Verstrickung und/oder mit identischem Durchmesser des Sammelrohrs ausgebildet ist.

3. Baureihe nach einem der vorstehenden Ansprüche, wobei die Lamellenrohr-Wärmeübertrager in den Gehäusen derselben Wärmepumpen-Gehäusegröße von Produktklassen geringerer Energieeffizienz und/oder Schallemission zu Produktklassen größerer Energieeffizienz geringere kältemittelseitige Druckverluste der Lamellenrohr-Kapillaren aufweisen als in den Gehäusen derselben Wärmepumpen-Gehäusegröße von Produktklassen größerer Energieeffizienz.

4. Baureihe nach einem der vorstehenden Ansprüche, wobei die Lamellenrohr-Wärmeübertrager innerhalb einer Produktklasse derselben Energieeffizienz in Gehäusen kleinerer Bauform geringere und/oder gleiche kältemittelseitige Druckverluste der Lamellenrohr-Kapillaren aufweisen als in Gehäusen größerer Bauform.

5. Baureihe nach einem der vorstehenden Ansprüche, wobei die Höhenabmessung und/oder die Anzahl von Rohrreihen und/oder die Komplexität der Verteilungen und/oder der Durchmesser des Sammelrohrs des jeweiligen Wärmeübertragers innerhalb einer Produktklasse mit zunehmender Heizleistung größer ist.

6. Baureihe nach einem der vorstehenden Ansprüche, wobei jede der Luft-Wasser-Wärmpumpen einen Lamellenrohr-Wärmeübertrager als Luft-Kältemittel-Wärmeübertrager aufweist, wobei für alle Lamellenrohr-Wärmeübertrager derselbe Lamellentyp, gewellt und hydrophil beschichtet, verwendet ist.

7. Baureihe nach einem der vorstehenden Ansprüche, wobei für alle Luft-Kältemittel-Wärmeübertrager die gleiche Art des Verteilers verwendet wird, der sich insbesondere je nach Gehäusegröße in folgenden Punkten unterscheidet:
Anzahl der Verteilungen, Durchmesser der Einspritzleitung, Querschnittsfläche der Verteilerdüse (Summe der Innenquerschnitte der Kapillaren), und/oder
wobei der Durchmesser der Kapillaren für alle Varianten gleich ist, die Kapillaren sich jedoch optional in ihrer Länge unterscheiden.

8. Baureihe nach einem der vorstehenden Ansprüche, wobei die Produktklassen sich voneinander durch die Schallemission der Luft-Wasser-Wärmepumpen unterscheiden, wobei die Wärmepumpen einer Produktklasse höherer Energieeffizienz eine geringere Schallemission aufweist als eine Produktklasse niedrigerer Energieeffizienz.

9. Baureihe nach einem der vorstehenden Ansprüche, wobei die Baureihe drei Produktklassen unterschiedlicher Energieeffizienz und/oder unterschiedlicher Schallemission umfasst.
